# FASCICULE DE BREVET EUROPEEN

(11) **EP 1 411 191 B1**
(45) Date de publication et mention de la délivrance du brevet: **20.12.2006**
(21) Numéro de dépôt: 03292485.4
(22) Date de dépôt: 08.10.2003
(51) Int. Cl.: E05B 13/00

(54) **Dispositif d'ouverture d'un capot de véhicule automobile**
Öffnungsvorrichtung für Fahrzeugmotorhaube
Opening device for the hood of a motor vehicle

(30) Priorité: 18.10.2002 FR 0212991
(43) Date de publication de la demande: 21.04.2004
(73) Titulaire: Peugeot Citroen Automobiles SA, 78140 Vélizy-Villacoublay (FR)
(72) Inventeur: Bouriot, Franck, 25400 Audincourt (FR)
(74) Mandataire: Seytre, Françoise

(56) Documents cités:
- DE-U- 29 819 556
- FR-A- 2 766 225
- US-A- 5 535 608

## Description

La présente invention concerne un dispositif d'ouverture d'un capot de véhicule automobile comprenant un bâti adapté pour être fixé dans l'habitacle du véhicule automobile, une pièce montée en translation dans le bâti adaptée pour fixer l'extrémité d'un câble dont l'autre extrémité est fixée à un autre dispositif d'ouverture et de fermeture du capot logé en dessous du capot, une poignée solidaire du bâti et adaptée pour exercer un effort de traction sur le câble, une serrure, un doigt de verrouillage solidaire de la serrure adapté pour bloquer la poignée par rapport au bâti.

Elle a plus particulièrement pour application l'ouverture de capot moteur de véhciule automobile et, en particulier, ceux des véhicules de type cabriolet.

Les commandes qui permettent d'ouvrir le capot moteur d'un véhicule automobile actuellement existantes sont accessibles facilement lorsque l'on se trouve à l'intérieur de l'habitacle du véhicule.

Les principes de ces commandes existantes sur les véhicules de type cabriolet, par exemple celles utilisant des câbles pour ouvrir un verrou fixé sous le capot moteur, n'interdisent pas l'accès au compartiment moteur lorsque le véhicule est en configuration découverte.

Un tel compartiment est donc également accessible à une personne malfaisante. Les désagréments qui peuvent alors se produire sont nombreux : vol de batterie, endommagement de tout ou partie des organes implantés sous le capot moteur, tels que le moteur....

Pour éviter un tel accès, de nombreux dispositifs d'ouverture de capot de véhicule automobile ont déjà été proposés. Ainsi, le brevet US 3'796'075 divulgue un mécanisme d'ouverture de serrure de capot moteur comprenant un bâti vissé dans l'habitacle du véhicule dans lequel peut coulisser une poignée en forme de fourreau à l'intérieur duquel est fixé le câble d'ouverture du capot et est fixée une serrure qui permet le blocage en translation dudit coulisseau.

Un tel mécanisme présente plusieurs inconvénients : d'une part, l'utilisateur doit exercer un fort effort de traction pour ouvrir le capot moteur; d'autre part, une personne malveillante peut se servir de la poignée pour forcer le mécanisme même en cas de verrouillage de la serrure et ainsi ouvrir facilement le capot moteur.

Le but de l'invention est alors de pallier les inconvénients précités et de proposer un dispositif d'ouverture du type mentionné ci-dessus dans lequel la poignée ne peut servir de levier pour forcer l'ouverture du capot moteur même en cas de serrure verrouillée.

Pour ce faire, l'invention a pour objet un dispositif d'ouverture d'un capot de véhicule automobile comprenant un bâti adapté pour être fixé dans l'habitacle du véhicule automobile, une pièce montée en translation dans le bâti adaptée pour fixer , dans la position de montage du dispositif d'ouverture, l'extrémité d'un câble dont l'autre extrémité est fixée à un autre dispositif d'ouverture et de fermeture du capot logé en dessous du capot, une poignée solidaire du bâti et adaptée pour exercer un effort de traction sur le câble, une serrure, un doigt de verrouillage solidaire de la serrure,
caractérisé en ce que la serrure est montée dans un coulisseau monté en translation par rapport au bâti et dont la translation est assurée par la poignée et en ce que le doigt de verrouillage solidaire de la serrure est monté pivotant dans la pièce elle-même montée en translation dans le bâti, entre une position où le doigt de verrouillage n'entraîne pas en translation ladite pièce lorsque l'utilisateur tire sur la poignée, et une position où le doigt de verrouillage entraîne en translation ladite pièce lorsque l'utilisateur tire sur la poignée, ladite pièce exerçant alors , dans la position de montage du dispositif d'ouverture, un effet de traction sur le câble.

L'invention propose ainsi une serrure qui n'est pas solidaire de la poignée de manoeuvre, ce qui constitue une sécurité supplémentaire par rapport aux dispositifs connus. Une personne malveillante ne peut alors se servir de la poignée pour forcer le dispositif et parvenir à ouvrir la serrure implantée sous le capot moteur.

De plus, avec une transformation du mouvement de rotation de la poignée en une translation du coulisseau, l'invention rend possible une démultiplication de l'effort que l'utilisateur doit exercer sur la poignée pour ouvrir le capot.

De préférence, la poignée est montée pivotante autour du coulisseau dans lequel est monté la serrure.

De préférence encore, le pivotement de la poignée autour du coulisseau est assuré par un mécanisme de pignon/crémaillère implanté sur la poignée et le coulisseau.

Selon un mode de réalisation préféré de l'invention, la poignée comporte une partie extrême incurvée munie d'une denture reproduisant le profil d'une partie de pignon et le coulisseau comporte une partie extrême munie d'une denture complémentaire à celle du pignon et reproduisant le profil d'une partie de crémaillère.

De préférence, le dispositif selon l'invention comporte un axe pivot monté sur le bâti et autour duquel est monté la poignée.

Selon une caractéristique avantageuseuse de l'invention, la pièce à laquelle est fixée le câble est pourvue d'un évidement de section circulaire de diamètre sensiblement égal à la longueur du doigt de verrouillage et débouchant sur un canal de section rectangulaire de largeur sensiblement égal à celui du doigt de verrouillage.

En fonction des contraintes techniques et/ou économiques, la serrure est de type mécanique ou électrique.

L'invention concerne également un véhicule automobile équipé d'un dispositif tel que décrit précédemment dans lequel le capot ouvert par le dispositif est le capot moteur du véhicule.

Le véhicule concerné peut alors être du type coupé-cabriolet.

Avantageusement, le bâti du dispositif selon l'invention est fixé sur la planche de bord ou sur la doublure d'aile avant.

D'autres caractéristiques avantageuses apparaîtront ci-après à la lecture de la description détaillée d'un exemple de réalisation de l'invention faite en référence aux figures suivantes dans lesquelles :
- la figure 1 est une vue en perspective éclatée d'un dispositif selon l'invention en position verrouillée du capot;
- la figure 2 est une vue en perspective éclatée d'un dispositif selon l'invention en position déverrouillée du capot.

Sur la figure 1 on a représenté un dispositif d'ouverture d'un capot moteur conforme à l'invention implanté à l'intérieur de l'habitacle d'un véhicule automobile.

Ce dispositif est constitué tout d'abord d'un bâti 1 de forme parallèlépipèdique en U ouvert vissé directement sur la planche de bord du véhicule par l'intermédiaire de vis non représentés.

Ce bâti 1 est percé d'une ouverture à travers laquelle un câble 2 muni d'un embout de gaine 3 est susceptible de coulisser.

Une extrémité de ce câble 2 est fixée à un coulisseau de commande d'ouverture 4 de forme parallèlépipèdique complémentaire à celle intérieure du bâti 1.

Ce coulisseau de commande 4 présente en son centre une ouverture sensiblement circulaire 41 qui débouche sur une gorge de section rectangulaire 42 dont la largeur est sensiblement égale à celle d'un doigt de verrouillage 5.

Ce doigt de verrouillage 5 présente en son centre une forme parallèlépipédique prolongée à ses extrémités par deux portions circulaires 51 symétriques telles que la distance séparant ces deux portions circulaires 51 est sensiblement égale au diamètre de l'ouverture circulaire 41 du coulisseau de commande 4.

Le bâti 1 présente également deux charnières identiques 11 disposées chacune sur une branche latérale du bâti et entre lesquelles est disposé un axe pivot 12.

Une poignée/levier de commande 6 est montée pivotante autour de cet axe pivot 12. Cette poignée 6 présente une partie extrême munie d'une denture droite 61 qui reproduit partiellement le profil d'un pignon. Elle présente également une ouverture circulaire 62 qui permet l'accès à une serrure 7 dont la partie inférieure se termine par un ergot 71.

Cette serrure 7 est dans ce mode de réalisation une serrure mécanique et l'ouverture circulaire est de dimensions suffisantes pour laisser passer une clef. Cette serrure 7 est montée dans une ouverture circulaire 81 d'un coulisseau support 8 de forme générale parallèlipipèdique carré et l'ergot 71 est logé par emmanchement dans le doigt de verrouillage 5.

Ce coulisseau 8 présente sur l'un de ses côtés une denture droite reproduisant partiellement le profil d'une crémaillère 82. Ce coulisseau est placé sur le dessus de l'ouverture du bâti 1 et est susceptible de coulisser. Le coulissement, comme il le sera décrit par la suite, est provoqué par rotation de la poignée 6 dont la denture 61 engrène avec celle 82 du coulisseau 8 et provoque ainsi la translation vers l'arrière du coulisseau 8.

Le doigt de verrouillage 5 solidaire de la serrure 7 est adapté pour bloquer le coulisseau 4 par rapport au coulisseau 8.

Le fonctionnement du dispositif va maintenant être expliqué en détail.

Lorsque la serrure 7 verrouille le doigt de verrouillage 5, ce dernier est en position perpendiculaire à l'axe pivot 12 disposé sur le bâti, c'est à dire dans l'axe de la gorge 42 du coulisseau 4 de commande d'ouverture. Lorsqu'une personne tire sur la poignée/levier 6, sa denture 61 engrène avec celle du coulisseau support 82 de serrure qui effectue une translation vers l'arrière du bâti (flèche f). Le doigt de verrouillage 5 solidaire de la serrure est alors entrainé dans la gorge.

Le coulisseau 4 de commande d'ouverture du capot reste quant à lui fixe par rapport au bâti (figure 1). Le coulisseau 4 n'exerce alors aucun effort de traction sur le câble 2, le capot moteur reste donc fermé.

Lorsqu'un utilisateur désire ouvrir le capot moteur, il ouvre la serrure 7 de sorte que le doigt de verrouillage 5 effectue une rotation de 90° et se trouve disposé parallèlement à l'axe pivot 12 (figure 1). L'utilisateur tire alors sur la poignée/levier 6 dont la denture 61 engrène avec celle du coulisseau 82 support de serrure, ce qui provoque la translation du doigt de verrouillage vers l'arrière (flèche f). Le doigt de verrouillage 5 entrâine alors en translation également vers l'arrière (flèche f) le coulisseau 4 de commande d'ouverture du capot. Ce déplacement provoque alors un effort de traction sur le câble 2, et l'ouverture du capot moteur non représenté.

Il est à noter que la poignée/levier 6 est toujours manoeuvrable avec la même amplitude qu'elle soit en position verrouillée ou non.

L'invention qui vient d'être décrite propose ainsi un dispositif d'ouverture d'un capot de véhicule qui comporte peu de pièces, qui est fiable et peu encombrant.

Un tel dispositif peut être implanté dans l'habitacle de tout véhicule automobile et en particulier, les véhicules de type cabriolet et coupé-cabriolet.

Il va de soi que de nombreuses améliorations peuvent être apportées sans pour autant sortir du cadre de l'invention. Par exemple, la serrure représentée 7 peut être de type électrique et déclenchée à distance par le propriétaire du véhicule. Ce déclenchement peut par exemple être réalisé à partir d'un bouton implanté sur la clef du véhicule.

## Revendications

1. Dispositif d'ouverture d'un capot de véhicule automobile comprenant un bâti (1) adapté pour être fixé dans l'habitacle du véhicule automobile, une pièce (4) montée en translation dans le bâti adaptée pour fixer, dans la position de montage du dispositif d'ouverture, l'extrémité d'un câble (2) dont l'autre extrémité est fixée à un autre dispositif d'ouverture et de fermeture du capot logé en dessous du capot, une poignée (6) solidaire du bâti et adaptée pour exercer un effort de traction sur le câble (2), une serrure (7), un doigt de verrouillage (5) solidaire de la serrure, **caractérisé en ce que** la serrure est montée dans un coulisseau (8) monté en translation par rapport au bâti et dont la translation est assurée par la poignée (6) et **en ce que** le doigt de verrouillage solidaire de la serrure est monté pivotant dans la pièce (4), elle-même montée en translation dans le bâti, entre une position où le doigt de verrouillage (5) n'entraîne pas en translation ladite pièce (4) lorsque l'utilisateur tire sur la poignée (6), et une position où le doigt de verrouillage (5) entraîne en translation ladite pièce (4) lorsque l'utilisateur tire sur la poignée (6), ladite pièce (4) exerçant, dans la position de montage du dispositif d'ouverture, alors un effet de traction sur le câble (2).

2. Dispositif selon la revendication 1, **caractérisé en ce que** la poignée est montée pivotante autour du coulisseau dans lequel est monté la serrure.

3. Dispositif selon selon la revendication 2, **caractérisé en ce que** le pivotement de la poignée autour du coulisseau est assuré par un mécanisme de pignon/crémaillère (61,82) implanté sur la poignée et le coulisseau.

4. Dispositif selon la revendication 3, **caractérisé en ce que** la poignée comporte une partie extrême incurvée munie d'une denture (61) reproduisant le profil d'une partie de pignon et **en ce que** le coulisseau comporte une partie extrême (82) munie d'une denture complémentaire à celle du pignon et reproduisant le profil d'une partie de crémaillère.

5. Dispositif selon l'une quelconque des revendications précédentes, **caractérisé en ce qu** 'il comporte un axe pivot (12) monté sur le bâti et autour duquel est montée la poignée.

6. Dispositif selon l'une quelconque des revendications précédentes, **caractérisé en ce que** la pièce à laquelle est fixée le câble est pourvue d'un évidement (41) de section circulaire de diamètre sensiblement égal à la longueur du doigt de verrouillage et débouchant sur un canal (42) de section rectangulaire de largeur sensiblement égal à celui du doigt de verrouillage.

7. Dispositif selon l'une quelconque des revendications précédentes, **caractérisé en ce que** la serrure est de type mécanique ou électrique.

8. Véhicule automobile équipé d'un dispositif selon l'une quelconque des revendications précédentes dans lequel le capot ouvert par le dispositif est le capot moteur du véhicule.

9. Véhicule selon la revendication 8, **caractérisé en ce qu'**il est du type coupé-cabriolet.

10. Véhicule selon la revendication 8 ou 9, **caractérisé en ce que** le bâti est fixé sur la planche de bord ou sur la doublure d'aile avant.

## Claims

1. Device for opening the bonnet of a motor vehicle comprising a frame (1) adapted to be fixed in the passenger compartment of the motor vehicle, a part (4) mounted in translation in the frame adapted for fixing, in the position for mounting the opening device, the end of a cable (2) the other end of which is fixed to another device for opening and closing the bonnet housed below the bonnet, a handle (6) integral with the frame and adapted to exert a tractive effort on the cable (2), a lock (7), a locking pin (5) integral with the lock, **characterised in that** the lock is mounted in a slider (8) mounted in translation with respect to the frame and the translation of which is ensured by the handle (6) and **in that** the locking pin integral with the lock is mounted so as to pivot in the part (4), itself mounted in translation in the frame, between a position where the locking pin (5) does not drive said part (4) in translation when the user pulls on the handle (6), and a position where the locking pin (5) drives said part (4) in translation when the user pulls on the handle (6), said part (4) then exerting, in the position for mounting the opening device, an effect of traction on the cable (2).

2. Device according to Claim 1, **characterised in that** the handle is mounted so as to pivot about the slider in which the lock is mounted.

3. Device according to Claim 2, **characterised in that** the pivoting of the handle about the slider is ensured by a rack-and-piriion mechanism (61, 82) installed on the handle and the slider.

4. Device according to Claim 3, **characterised in that** the handle comprises a curved outermost portion provided with teeth (61) reproducing the profile of a portion of a pinion and **in that** the slider comprises an outermost portion (82) provided with teeth complementary to those of the pinion and reproducing the profile of a portion of a rack.

5. Device according to any one of the preceding claims, **characterised in that** it comprises a pivoting axis (12) mounted on the frame and about which the handle is mounted.

6. Device according to any one of the preceding claims, **characterised in that** the part to which the cable is fixed is provided with a recess (41) of circular section with a diameter substantially equal to the length of the locking pin and leading to a channel (42) of rectangular section of a width substantially equal to that of the locking pin.

7. Device according to any one of the preceding claims, **characterised in that** the lock is of mechanical or electric type.

8. Motor vehicle equipped with a device according to any one of the preceding claims in which the bonnet opened by the device is the bonnet over the engine of the vehicle.

9. Vehicle according to Claim 8, **characterised in that** it is of the coupé-convertible type.

10. Vehicle according to Claim 8 or 9, **characterised in that** the frame is fixed to the instrument panel or the lining of the front wing.

## Patentansprüche

1. Vorrichtung zum Öffnen einer Haube eines Kraftfahrzeugs mit einem Tragelement (1), das sich im Fahrgastraum des Kraftfahrzeugs befestigen lässt, mit einem in Translation im Tragelement montierten Teil (4), an dem sich in der Einbaulage der Öffnungsvorrichtung das Ende eines Seils (2) befestigen lässt, dessen anderes Ende an einer anderen Vorrichtung zum Öffnen und Schließen der Haube unterhalb von dieser befestigt ist, mit einem Griff (6), der mit dem Tragelement fest verbunden ist und eine Zugkraft auf das Seil (2) ausüben kann, mit einem Schloss (7) und mit einem Verriegelungsfinger (5), der mit dem Schloss fest verbunden ist, **dadurch gekennzeichnet, dass** das Schloss in einem Schieber (8) montiert ist, der in Translation gegenüber dem Tragelement montiert ist und dessen Translation durch den Griff (6) erfolgt, und **dadurch**, dass der mit dem Schloss fest verbundene Verriegelungsfinger schwenkbar im Teil (4) montiert ist, das wiederum im Tragelement in Translation montiert ist, zwischen einer Position, in der der Verriegelungsfinger (5) das Teil (4) nicht in Translation mitnimmt, wenn der Benutzer am Griff (6) zieht, und einer Position, in der der Verriegelungsfinger (5) das Teil (4) in Translation mitnimmt, wenn der Benutzer am Griff (6) zieht, wobei das Teil (4) dann in der Einbaulage der Öffnungsvorrichtung eine Zugkraft auf das Seil (2) ausübt.

2. Vorrichtung nach Anspruch 1, **dadurch gekennzeichnet, dass** der Griff um den Schieber, in dem das Schloss montiert ist, schwenkbar ist.

3. Vorrichtung nach Anspruch 2, **dadurch gekennzeichnet, dass** das Schwenken des Griffs um den Schieber durch einen Zahnrad/Zahnstange-Mechanismus (61, 82) erfolgt, der am Griff und am Schieber angebracht ist.

4. Vorrichtung nach Anspruch 3, **dadurch gekennzeichnet, dass** der Griff einen gebogenen Endabschnitt aufweist, der mit einer Zahnung (61) versehen ist, die das Profil eines Zahnradabschnitts wiedergibt, und **dadurch**, dass der Schieber einen Endabschnitt (82) aufweist, der mit einer Zahnung versehen ist, die zu der des Zahnrads komplementär ist und das Profil eines Zahnstangenabschnitts wiedergibt.

5. Vorrichtung nach einem der vorhergehenden Ansprüche, **dadurch gekennzeichnet, dass** sie eine am Tragelement montierte Schwenkachse (12) aufweist, um die herum der Griff montiert ist.

6. Vorrichtung nach einem der vorhergehenden Ansprüche, **dadurch gekennzeichnet, dass** das Teil, an dem das Seil befestigt ist, eine Aussparung (41) von kreisförmigem Querschnitt besitzt, deren Durchmesser im Wesentlichen der Länge des Verriegelungsfingers entspricht und die in einen Kanal (42) mit rechtekkigem Querschnitt und einer Breite mündet, die im Wesentlichen der Breite des Verriegelungsfingers entspricht.

7. Vorrichtung nach einem der vorhergehenden Ansprüche, **dadurch gekennzeichnet, dass** das Schloss mechanisch oder elektrisch ist.

8. Kraftfahrzeug mit einer Vorrichtung nach einem der vorhergehenden Ansprüche, bei dem die von der Vorrichtung geöffnete Haube die Motorhaube des Fahrzeugs ist.

9. Fahrzeug nach Anspruch 8, **dadurch gekennzeichnet, dass** es vom Typ Coupe-Cabrio ist.

10. Fahrzeug nach Anspruch 8 oder 9, **dadurch gekennzeichnet, dass** das Tragelement am Instrumentenbrett oder an der Verkleidung des vorderen Kotflügels befestigt ist.
